# EUROPÄISCHE PATENTSCHRIFT

(11) **EP 3 686 380 B1**
(45) Veröffentlichungstag und Bekanntmachung des Hinweises auf die Patenterteilung: **01.03.2023**
(21) Anmeldenummer: 20152242.2
(22) Anmeldetag: 16.01.2020
(51) Int. Cl.: E05B 1/00, E05B 65/00, G07C 9/00, E05B 47/06, E05B 47/00

(54) **STEUERUNGSEINHEIT FÜR EIN ELEKTRONISCHES SCHLOSS UND ELEKTRONISCHES SCHLOSS**
ELECTRONIC LOCK CONTROL UNIT AND ELECTRONIC LOCK
UNITÉ DE COMMANDE POUR UNE SERRURE ÉLECTRONIQUE ET SERRURE ÉLECTRONIQUE

(30) Priorität: 22.01.2019 DE 202019100339 U
(43) Veröffentlichungstag der Anmeldung: 29.07.2020
(73) Patentinhaber: BURG-WÄCHTER KG, 58540 Meinerzhagen (DE)
(72) Erfinder: LULING, Harald, 58540 Meinerzhagen (DE)
(74) Vertreter: Brinkmann & Partner

(56) Entgegenhaltungen:
- WO-A2-00/68534
- DE-A1-102014 006 515
- DE-U1-202013 008 866

## Beschreibung

Die Erfindung betrifft eine Steuerungseinheit für ein elektronisches Schloss, insbesondere für ein Türschloss eines Tresors, welche zur elektronischen Datenverarbeitung einer benutzerseitig eingebbaren digitalen Kennung ausgebildet ist, aufweisend ein Gehäuse und ein manuell betätigbares Stellglied zur Steuerung einer mit einer Schließeinrichtung des Schlosses verbundenen Welle, wobei das Stellglied in Abhängigkeit der Gültigkeit der eingegebenen Kennung aktivierbar ausgebildet ist. Ferner betrifft die Erfindung ein elektronisches Schloss mit einer Steuerungseinheit gemäß der Erfindung.

Vorgenannte Steuerungseinheiten dienen in erste Linie der Eingabe und der Verarbeitung einer insbesondere elektronischen Kennung, beispielsweise in Form einer Zahlenfolge. Die eingegebene Kennung wird mit einem Sollwert verglichen. Stimmen Kennung und Sollwert überein, ist die Kennung gültig. Erst bei Vorliegen einer gültigen Kennung wird das Stellglied aktiviert, so dass die mit der Schließeinrichtung verbundene Welle, insbesondere Antriebswelle, mittels des Stellglieds gesteuert werden kann. Durch die Welle wird die Schließeinrichtung zwischen den Stellungen "Offen" und "Geschlossen" bewegt. Eine Schließeinrichtung umfasst dabei meist Riegel, die je nach gewünschter Stellung ein- und ausgefahren werden können.

Die Steuerung der Welle durch das Stellglied kann dabei unmittelbar im Sinne einer mechanischen Bewegungskoppelung erfolgen. Alternativ kann die Steuerung mittelbar erfolgen, indem mittels des Stellglieds ein mit der Welle verbundener Antriebsmotor bestromt wird. In diesem Fall wirkt das Stellglied beispielsweise als elektrischer Schalter, mittels dem der Versorgungsstromkreis des Antriebsmotors unterbrochen oder geschlossen wird.

Steuerungseinheiten mit Stellglied aufweisend eine Handhabe, beispielsweise in Form eines Griffes oder eines Hebels, sind aus dem Stand der Technik gut bekannt. Ein gesonderter druckschriftlicher Nachweis erübrigt sich daher an dieser Stelle.

Diese bekannten Ausgestaltungen sind in meist in Form eines hervorstehenden Türgriffes oder eines Drehgriffes realisiert. Beide Ausgestaltungen sind jedoch anfällig für bestimmte Fehlfunktionen, die einen erhöhten Reparatur und Wartungsaufwand erfordern. Aufgrund der jeweiligen Mechanismen neigen beide Ausgestaltungen dazu, sich zu verkannten und mit der Zeit zu zerkratzen. Die Schrift DE 10 2014 006515 A1 offenbart ebenfalls eine gattungsgemäße Steuerungseinheit.

Es ist daher die **Aufgabe** der Erfindung diesbezüglich Abhilfe zu schaffen und insbesondere eine ergonomisch handhabbare und ferner auch gegen unberechtigten Zugriff sichere Steuerungseinheit bereitzustellen.

Zur **Lösung** der Aufgabe wird mit der Erfindung eine Steuerungseinheit gemäß Anspruch 1 vorgeschlagen.

Die erfindungsgemäße Ausgestaltung ist gegenüber den aus dem Stand der Technik bekannten Ausgestaltungen verklemmsicher ausgebildet. Zum anderen ist die Handhabe gegenüber unbeabsichtigter, schadhafter Einwirkung vergleichsweise gut geschützt. Dies insbesondere deshalb, sie am Außenrand der des Gehäuses entlanggeführt wird und entsprechend positioniert ist. Sie ist daher durch den Gehäuserand vor den Einwirkungen geschützt. Darüber hinaus erlaubt die erfindungsgemäße Ausgestaltung die Handhabe vergleichsweise klein auszubilden. Die Angriffsfläche für Fremdeinwirkung ist damit deutlich reduzierter als die aus dem Stand der Technik bekannten Lösungen, so dass eine höhere Sicherheit gegen unbefugten Zugriff möglich ist.

Erfindungsgemäß weist das Stellglied eine Scheibe auf, welche innerhalb des Gehäuses um eine zentrale Achse rotierbar gelagert ist. Eine Scheibe im Sinne der Erfindung bezeichnet einen geometrischen Körper in Form eines Zylinders, dessen Radius um ein Vielfaches höher ist als seine Dicke. In axialer Aufsicht hat die Scheibe vorzugsweise eine im Wesentlichen kreisförmige Kontur. Vorzugsweise sind die Scheibe und der kreisbogenförmige Außenrandabschnitt des Gehäuses mit korrespondierendem Radius ausgebildet. "Korrespondierend" bezeichnet im Sinne der Erfindung einen gleichen Wert oder einen um bis zu +/- 10 % abweichenden Wert. Vorzugsweise ist der Radius der Scheibe um maximal 5% geringer als der des kreisbogenförmigen Außenrandabschnitts des Gehäuses. In Vorteilhafter Weise befindet sich die Scheibe hierbei wenigstens zum überwiegenden Teil innerhalb des Gehäuses und ist dadurch vor Fremdeinwirkung geschützt. Darüber hinaus erlaub diese Ausgestaltung die Bewegung der Handhabe des Stellglieds entlang des Außenrandabschnitts des Gehäuses.

Erfindungsgemäß ist die Scheibe über einen Verbindungsabschnitt mit der Handhabe verbunden. Vorzugsweise ist der Verbindungsabschnitt umfangsseitig der Scheibe an selbiger befestigt. Es kann ferner vorgesehen sein, Scheibe und Verbindungsabschnitt einstückig auszubilden. Erfindungsgemäß ist der Verbindungsabschnitt nach Art eines flächigen Vorsprungs, insbesondere einer Zunge, ausgebildet. Andernendseitig ist der Verbindungsabschnitt mit der Handhabe verbunden. Die Handhabe ist vorzugsweise vollständig außerhalb des Gehäuses angeordnet. Der Verbindungsabschnitt ragt dazu aus dem Gehäuse heraus. Hierzu stellt der kreisbogenförmige Außenrandabschnitt des Gehäuses eine in Umfangsrichtung verlaufende Öffnung bereit, in welcher der Verbindungsabschnitt des Stellglieds geführt ist. Die Öffnung ist vorzugsweise als länglicher Schlitz in der Außenwand des Gehäuses im kreisbogenförmigen Außenrandabschnitt ausgebildet. Vorzugsweise erstreckt sich der Schlitz über den gesamten kreisbogenförmigen Abschnitt. Gemäß einem weiteren bevorzugten Merkmal ist der Außenrand der Scheibe mit dem Schlitz fluchtend angeordnet ist. Hierdurch ist ein weitgehender Verklemmschutz realisiert. Dies wird insbesondere durch den weitgehenden Verzicht auf zwischengeordnete bewegliche Teile erreicht. Für die Rotation des Stellglieds ist erfindungsgemäß lediglich eine Krafteinwirkung auf die Handhabe erforderlich, welche eine tangentiale, zur Rotation führende Kraft auf die Scheibe überträgt.

Gemäß einem bevorzugten Merkmal der Erfindung ist es vorgesehen, dass die Scheibe eine zentrale Ausnehmung zur Aufnahme der Welle der Schließeinrichtung aufweist. Welle und Scheibe sind insofern bestimmungsgemäß koaxial anordenbar bzw. angeordnet. Diese Ausgestaltung dient insbesondere der mechanischen Bewegungskoppelung zwischen Stellglied und Welle. Es sind jedoch auch elektronische Ausgestaltungen denkbar, in denen das Stellglied als elektrischer Schalter zur Bestromung eines Antriebsmotors dient.

Es ist gemäß einem bevorzugten Merkmal der Erfindung vorgesehen, dass die Scheibe ein sich in Rotationsrichtung erstreckendes Langloch aufweist. Das Langloch dient der Festlegung zweier Endstellungen zwischen denen die Handhabe bewegt werden kann. Hierzu greift ein vorzugsweise zylindrischer Vorsprung des Getriebes in das Langloch ein. Die Rotationsbewegung der Scheibe ist dabei durch das Erreichen der jeweiligen Endstellung begrenzt, bei der der Vorsprung die jeweilige endseitige Wand des Langlochs kontaktiert. Vorzugsweise definiert die eine Endstellung dabei den Zustand "Offen" und die andere Endstellung den Zustand "Geschlossen". Bei Erreichen der jeweiligen Endstellung überträgt die Welle die Rotation des Stellgliedes derart auf die Schließeinrichtung, dass sich dieser in entsprechender Stellung befindet. Dies kann vorzugsweise mittels eines seitens der Schließeinrichtung vorgesehenen Getriebes zur Umwandlung der Rotationsbewegung der Welle erfolgen. Vorzugsweise weist das Langloch wenigstens einendseitig eine Lochverbreiterung zur Festlegung der Endstellungen des Stellglieds auf. Diese kann in Entsprechung der Kontur des Gehäusevorsprungs eckig oder rund ausgebildet sein. Vorzugsweise ist die Lochverbreiterung elliptisch ausgebildet. Vorzugsweise steht der Vorsprung unter Federvorspannung. Bei Erreichen der jeweiligen Endstellung wird der Vorsprung durch die anliegende Federkraft in die Lochverbreiterung gedrückt. Hierdurch ist eine eindeutige Endstellung definiert.

Es ist bevorzugt vorgesehen, dass das Langloch in radialer Richtung beabstandet von der zentralen Ausnehmung angeordnet ist. Das Langloch umgreift dabei die zentrale Ausnehmung dabei in Rotationsrichtung teilweise. Dies dient dem Zwecke der räumlichen Separation von Vorsprung und Welle. Vorteilhafterweise werden hierdurch Beschädigungen an den Bauteilen vermieden.

Gemäß einem weiteren bevorzugten Merkmal der Erfindung ist vorgesehen, dass die Scheibe ein sich in radialer Richtung erstreckendes Langloch aufweist. Dieses Langloch dient zum einen der Montage eines radial zu einer Welle verlaufenden Eingriffselement, welches sich von der Welle in das Langloch erstreckt. Die Welle verbindet die Scheibe des Stellglieds mit dem Schließmechanismus. Das Eingriffselement kann beispielsweise als zylindrischer Stift ausgebildet und in eine Radialbohrung der Welle eingesetzt sein. Entspricht der Durchmesser des Stiftes der Innenabmessung des einseitig offen ausgebildeten Langlochs, so wird eine Drehbewegung der Scheibe unmittelbar über den Stift auf die Welle übertragen. Das Langloch dient somit zum anderen der Verbindung zwischen Stellglied und Schließmechanismus. Die Verbindung zwischen der Scheibe des Stellglieds und der in den Schließmechanismus eingreifenden Welle ist in diesem Fall formschlüssig ausgebildet. Vorzugsweise ist das Langloch kürzer ausgebildet als der Stift, so dass die Montage des Stiftes in der Welle vereinfacht ist.

Die Erfindung betrifft ferner ein elektronisches Schloss, insbesondere Türschloss eines Tresors, mit einer Steuerungseinheit gemäß der Erfindung, einer in eine Tür einbaubaren Schließeinrichtung und einer Welle, welche Steuerungseinheit und Schließeinrichtung miteinander verbindet.

Insgesamt werden durch die Erfindung eine Steuerungseinheit und ein elektronisches Schloss bereitgestellt, bei dem die Handhabe verklemmsicher betätigbar und gegenüber Verkratzung weitestgehend geschützt ist.

Die Erfindung wird nachfolgend anhand eines für den Fachmann nicht beschränkend zu verstehenden Ausführungsbeispiels verdeutlicht. Dabei zeigen:
- Fig.1: eine Steuerungseinheit gemäß der Erfindung in perspektivischer Darstellung von vorne;
- Fig.2: die Steuerungseinheit gemäß der Erfindung in Frontalansicht;
- Fig.3: die Steuerungseinheit gemäß der Erfindung in perspektivischer Darstellung von hinten;
- Fig.4: die Steuerungseinheit gemäß der Erfindung in Rückansicht;
- Fig.5: die Steuerungseinheit gemäß der Erfindung in perspektivischer Darstellung von unten;
- Fig.6: ein Stellglied gemäß der Erfindung in perspektivischer Darstellung von vorne;
- Fig.7: das Stellglied gemäß der Erfindung in perspektivischer Darstellung von hinten;

- Fig.8: Ausschnitt der Steuerungseinheit in perspektivischer Explosionsdarstellung.

Figuren 1 und 2 zeigen die erfindungsgemäße Steuerungseinheit 1 in Ansicht von vorne bzw. seitlich von vorne. Zu erkennen ist das Gehäuse 2, welches frontseitig ein Bedienfeld 3 zur Eingabe einer zahlen- und/oder buchstabenbasierten Kennung aufweist.

Ferner verfügt das Gehäuse 2 über ein Funksymbol 4, hinter dem ein Funkempfänger, insbesondere zum Empfang eines WLAN-, Bluetooth- oder NFC-Signals, angeordnet ist. Es ist vorgesehen, dass die elektronische Kennung zusätzlich oder alternativ zur Eingabe über das Bedienfeld 3 über einen externen Sender, insbesondere ein Smartphone oder ein Tablet, übermittelt und weiterverarbeitet wird.

Darüber hinaus verfügt die Steuerungseinheit 1 frontseitig des Gehäuses 2 über einen Sensor 5 zur Erfassung biometrischer Daten. Diese biometrischen Daten können ebenfalls als Kennung im Sinne der Erfindung verarbeitet werden. Biometrische Daten sind dabei vorzugsweise fingerabdruck-, gesichts- und/oder netzhautbezogene Daten eines Benutzers.

Die über das Bedienfeld 3, die Funkverbindung und/oder über den Sensor erhaltenen Kennungen können in Kombination miteinander abgeglichen und mit einem vorgebbaren Sollwert verglichen werden. Nur wenn alle drei Werte mit dem Sollwert übereinstimmen liegt beispielsweise ein gültiger Zustand vor, der die Aktivierung eines Stellglieds 6 erlaubt. Hierdurch wird die Sicherheit des Schlosses insgesamt verbessert.

Die Steuerungseinheit 1 weist frontseitig des Gehäuses 2 ein Display 7 auf. Hierüber können dem Benutzer bestimmte Zustände der Steuerung angezeigt und Anweisungen gegeben werden. vorzugsweise handelt es sich hierbei um ein LCD-Display oder ein OLED-Display.

Das Display 7 und der Sensor 5 sind in einem Flächenbereich angeordnet, der unter einem Winkel zu einer Rückseite des Gehäuses 2 derart angeordnet ist, dass die Darstellungen auf dem Display 7 bzw. die Nutzung des Sensors 5 ergonomisch optimiert ist. Hierdurch wird eine gute Ablesbarkeit des Displays 7 bereitgestellt und die Nutzung des Sensors 5 ist mit einer für den Benutzer angenehmen Bewegung beispielsweise seiner Hand mit ausgestrecktem und zur Legitimation erforderlichen Finger verbunden. Durch die Anordnung dieser Baugruppen in diesem Flächenbereich ist die Handhabung dieser Baugruppen auch selbsterklärend, so dass auch Benutzer mit geringen Kenntnissen über derartige Steuerungseinheiten schnell mit einer Handhabung vertraut sind.

Ferner verfügt die Steuerungseinheit 1 seitlich des Gehäuses 2 über ein in den Figuren 6 und 7 im Detail dargestelltes Stellglied 6. Das Stellglied 6 weist eine rotierbar innerhalb des Gehäuses 2 gelagerte Scheibe 9 und eine über einen Verbindungsabschnitt 10 mit selbiger verbundene Handhabe 11 auf. Bestimmungsgemäß sind die Handhabe 11 und der Verbindungsabschnitt 10 entlang eines kreisbogenförmigen Außenrandabschnitts 12 des Gehäuses 2 bewegbar. Dies wird vorliegend dadurch realisiert, dass der Radius der Scheibe 9 identisch mit dem Radius des kreisbogenförmigen Abschnitts 12 des Gehäuses 2 ausgebildet ist. Die Scheibe 9 ist insofern bündig mit den Außenwänden des Gehäuses 2 in einem vom Gehäuse 2 bereitgestellten Schlitz 13 angeordnet. Der Schlitz 13 erstreckt sich entlang des gesamten kreisbogenförmigen Abschnitts 12, welcher vorliegend die Unterseite des Gehäuses 2 bildet.

Die Handhabe 11 ist zweiteilig ausgebildet, wobei die beiden Teile 14, 15 (Figur 1) beidseits des Verbindungsabschnitts 10 mit diesem verbunden, vorzugsweise verschraubt sind. Beide Teile 14, 15 weisen gehäuseseitig eine gerade Außenfläche auf. Eine gehäuseentfernte Außenfläche ist demgegenüber abgerundet ausgebildet. Dabei weisen diese Außenflächen einen im Wesentlichen halbkreisförmigen Querschnitt auf. Beide Teile 14, 15 sind nach Art eines einseitig offenen Hohlkörpers ausgebildet.

Zu erkennen ist ferner eine Batteriefachklappe 16, die eine Batterieaufnahme 17 verschließt.

Die Figuren 3 und 4 zeigen die Steuerungseinheit 1 in rückwärtiger Ansicht. Zu erkennen ist, dass das Gehäuse 2 zwei Gehäuseteile 18, 19 aufweist, zwischen denen der Schlitz 13 ausgebildet ist. Die beiden Gehäuseteile 18, 19 sind mittels der Schrauben 21, 22, 23 miteinander verbunden.

Ferner zu erkennen ist das Batteriefach 17, in welchem Batterien 20 angeordnet sind. Die Batterien 20 dienen der Stromversorgung der Steuerungseinheit 1. Das Batteriefach 17 ist mittels der Batteriefachklappe 16 unterseitig verschlossen. Die Klappe 16 bildet dabei einen Teil des kreisbogenförmigen Außenrandabschnitts 12 des Gehäuses 2. Sie verfügt zur Fixierung am Gehäuse 2 beidendseitig über Rastabschnitte 24.

Figur 5 zeigt die Steuerungseinheit 1 in unterseitiger Ansicht. Besonders hervorgehoben ist die Batteriefachklappe 16. Sie ist zur weitergehenden Befestigung am Gehäuse 2 mittels einer Schraube 25 mit dem Gehäuse 2 verbunden.

Die Figur 6 zeigt das Stellglied 6 in perspektivischer Ansicht von vorne. Das Stellglied 6 weist die Handhabe 11, den Verbindungsabschnitt 10 und die Scheibe 9 auf. Die Scheibe 9 weist ein in Rotationsrichtung verlaufendes erstes Langloch 26 auf. In dem kreisbogenabschnittförmig ausgebildeten Langloch 26 ist bestimmungsgemäß ein nicht gezeigter Vorsprung angeordnet. Bei einer Rotationsbewegung der Scheibe 9 bewegt sich das Langloch 26 relativ zu dem Vorsprung. Sobald der Vorsprung dabei in Kontakt mit den jeweiligen Enden 27, 28 des Langlochs 26 kommt, wird die Rotationsbewegung beendet, so dass zwei Endstellungen definiert sind. Die Enden 27, 28 sind als Lochverbreiterung ausgeführt und weisen jeweils einen elliptischen Umriss auf.

Ferner weist die Scheibe 9 eine Zentrale Ausnehmung 29 auf. Die Ausnehmung 29 dient der Aufnahme einer Antriebswelle 31, welche die Steuerungseinheit 1, nämlich das Stellglied 6 bewegungstechnisch mit einer nicht dargestellten Schließeinrichtung verbindet.

Das Stellglied 6 weist ferner ein zweites Langloch 30 auf, welches sich in radialer Richtung der Scheibe 9 erstreckt und der Aufnahme eines Stiftes 32 dient, der zur Antriebswelle 31 radial verlaufend ausgerichtet ist und in eine Radialöffnung 33 der Antriebswelle 31 eingreift. Der Stift 32, der auch als Schraube oder Gewindestange ausgebildet sein kann, kann durch eine radial verlaufende und in einer Seitenfläche in Bereich des Langlochs 30 angeordnete Bohrung 34 der Scheibe 9 in diese Bohrung 34 eingeschoben und anschließend mit der Antriebswelle 31 verbunden werden. Hierbei erstreckt sich der Stift ausgehend von der Antriebswelle 31 in das Langloch 30.

Abschließend zeigt Figur 8 eine ausschnittsweise Explosionsdarstellung der Steuerungseinheit 1, welche die Anordnung der einzelnen Elemente untereinander verdeutlicht. Die vorbeschriebenen Elemente der Erfindung sind auch in der Explosionsdarstellung mit gleichen Bezugszeichen bezeichnet wie in den übrigen Zeichnungen.

Die Figur 8 zeigt eine Folie 35, die auf dem Gehäuseteil 18 angeordnet ist. Die Folie 35 weist die Tasten des Bedienfelds 3 auf. Hierbei handelt es sich um Touchelemente, die für Berührungen sensitiv sind, so dass die Tasten keine mechanisch bewegbaren Bestandteile aufweisen. Hierdurch wird zum Beispiel auch vermieden, dass über eine Tastenbewegung ein Auslesen eines Schließgeheimnisses erfolgt. Die Folie 35 ist darüber hinaus im Bereich ihrer Oberfläche derart ausgebildet, dass Fingerabdrücke problemlos entfernt werden können. Hierzu kann die Oberfläche der Folie 35 lipophob ausgebildet sein.

Insgesamt werden durch die Erfindung eine Steuerungseinheit und ein elektronisches Schloss bereitgestellt, bei dem die Handhabe verklemmsicher betätigbar und gegenüber Verkratzung weitestgehend geschützt ist.

**Bezugszeichen**

| | | | |
|---|---|---|---|
| 1 | Steuerungseinheit | 31 | Antriebswelle |
| 2 | Gehäuse | 32 | Stift |
| 3 | Bedienfeld | 33 | Radialöffnung |
| 4 | Funksymbol | 34 | Bohrung |
| 5 | Sensor | 35 | Folie |
| 6 | Stellglied | | |
| 7 | Display | | |
| 9 | Scheibe | | |
| 10 | Verbindungsabschnitt | | |
| 11 | Handhabe | | |
| 12 | Kreisbogenförmiger Außenrandabschnitt | | |
| 13 | Schlitz | | |
| 14 | Teil der Handhabe | | |
| 15 | Teil der Handhabe | | |
| 16 | Batteriefachklappe | | |
| 17 | Batterieaufnahme | | |
| 18 | Gehäuseteil | | |
| 19 | Gehäuseteil | | |
| 20 | Batterien | | |
| 21 | Schraube | | |
| 22 | Schraube | | |
| 23 | Schraube | | |
| 24 | Rastabschnitt | | |
| 25 | Schraube | | |
| 26 | Langloch | | |
| 27 | Lochverbreiterung | | |
| 28 | Lochverbreiterung | | |
| 29 | Ausnehmung | | |
| 30 | Langloch | | |

## Patentansprüche

1. Steuerungseinheit (1) für ein elektronisches Schloss, insbesondere für ein Türschloss eines Tresors, welche zur elektronischen Datenverarbeitung einer benutzerseitig eingebbaren Kennung ausgebildet ist, aufweisend ein Gehäuse (2) und ein manuell betätigbares Stellglied (6) zur Steuerung einer mit einer Schließeinrichtung des Schlosses verbundenen Welle, wobei das Stellglied in Abhängigkeit der Gültigkeit der eingegebenen Kennung aktivierbar ausgebildet ist, wobei das Stellglied eine Handhabe (11) aufweist, welche entlang eines kreisbogenförmigen Außenrandabschnitts (12) des Gehäuses zwischen zwei Endstellungen bewegbar ist wobei das Stellglied eine Scheibe (9) aufweist, welche innerhalb des Gehäuses um eine zentrale Achse rotierbar gelagert ist, wobei die Scheibe über einen umfangseitig an ihr befestigten und aus dem Gehäuse herausragenden Verbindungsabschnitt (10) mit der Handhabe verbunden ist, **dadurch gekennzeichnet, dass** der Verbindungsabschnitt nach Art eines flächigen Vorsprungs ausgebildet ist.

2. Steuerungseinheit nach Anspruch 1, **dadurch gekennzeichnet, dass** der kreisbogenförmige Außenrandabschnitt des Gehäuses eine in Umfangsrichtung verlaufende Öffnung aufweist, in welcher der Verbindungsabschnitt des Stellglieds geführt ist.

3. Steuerungseinheit nach einem der Ansprüche 1 oder 2, **dadurch gekennzeichnet, dass** die Scheibe eine zentrale Ausnehmung (29) zur Aufnahme der Welle aufweist

4. Steuerungseinheit nach einem der Ansprüche 1 bis 3, **dadurch gekennzeichnet, dass** die Scheibe ein sich in Rotationsrichtung erstreckendes Langloch (26) aufweist

5. Steuerungseinheit nach Anspruch 4, **dadurch gekennzeichnet, dass** das Langloch beidendseitig eine Lochverbreiterung (27, 28) zur Festlegung der Endstellungen des Stellglieds aufweist.

6. Steuerungseinheit nach Anspruch 5, **dadurch gekennzeichnet, dass** wenigstens eine Lochverbreiterung mit elliptischem Umfang ausgebildet ist.

7. Steuerungseinheit nach einem der Ansprüche 1 bis 6, **dadurch gekennzeichnet, dass** die Scheibe ein sich in radialer Richtung erstreckendes Langloch (30) aufweist

8. Steuerungseinheit nach 3 bis 7, **dadurch gekennzeichnet, dass** das sich in Rotationsrichtung erstreckende Langloch (26) in radialer Richtung beabstandet von der zentralen Ausnehmung angeordnet ist.

9. Elektronisches Schloss, insbesondere Türschloss eines Tresors, mit einer Steuerungseinheit nach einem der Ansprüche 1 bis 8, einer in eine Tür einbaubaren Schließeinrichtung und einer Welle, welche Steuerungseinheit und Schließeinrichtung miteinander verbindet.

## Claims

1. Control unit (1) for an electronic lock, in particular for a door lock of a safe, which is designed for the electronic data processing of an identifier which can be entered by the user, having a housing (2) and a manually operable actuator (6) for controlling a shaft connected to a closing device of the lock, the actuator being designed such that it can be activated as a function of the validity of the identifier which has been entered, the actuator having a handle (11) which is movable along an circular arc-shaped outer edge portion (12) of the housing between two end positions, the actuator having a disc (9) which is mounted rotatably about a central axis inside the housing, the disc being connected to the handle via a connecting portion (10) which is fastened to it peripherally and projects out of the housing,
**characterized in that** the connecting portion is designed in the manner of a flat projection.

2. Control unit according to claim 1, **characterized in that** the circular arc-shaped outer edge portion of the housing has an opening extending in the circumferential direction, in which the connecting portion of the actuator is guided.

3. Control unit according to any one of claims 1 or 2, **characterized in that** the disc has a central recess (29) for receiving the shaft.

4. Control unit according to any one of claims 1 to 3, **characterized in that** the disc has an elongated hole (26) extending in the direction of rotation.

5. Control unit according to claim 4, **characterized in that** the elongated hole has a hole widening (27, 28) on both sides for fixing the end positions of the actuator.

6. Control unit according to claim 5, **characterized in that** at least one hole widening is formed with an elliptical circumference.

7. Control unit according to any one of claims 1 to 6, **characterized in that** the disc has an elongated hole (30) extending in the radial direction.

8. Control unit according to any one of claims 3 to 7, **characterized in that** the elongated hole (26) extending in the direction of rotation is arranged at a distance from the central recess in the radial direction.

9. Electronic lock, in particular door lock of a safe, having a control unit according to any one of claims 1 to 8, a locking device which can be installed in a door, and a shaft which connects the control unit and the locking device to one another.

## Revendications

1. Unité de commande (1) pour une serrure électronique, en particulier pour une serrure de porte d'un coffre-fort, qui est conçue pour le traitement électronique de données d'un code pouvant être entré par l'utilisateur, présentant un boîtier (2) et un actionneur (6) pouvant être actionné manuellement pour la commande d'un arbre relié à un dispositif de fermeture de la serrure, l'actionneur étant conçu pour être activé en fonction de la validité du code entré, l'actionneur présentant une poignée (11) qui peut être déplacée le long d'une partie de bord extérieur en arc de cercle (12) du boîtier entre deux positions d'extrémité, l'actionneur présentant un disque (9) qui est logé à l'intérieur du boîtier de manière à pouvoir tourner autour d'un axe central, le disque étant relié à la poignée par une partie de liaison (10) fixée à la périphérie du disque et dépassant du boîtier, **caractérisée en ce que** la partie de liaison est réalisée à la manière d'une saillie plane.

2. Unité de commande selon la revendication 1, **caractérisée en ce que** la section de bord extérieur en arc de cercle du boîtier présente une ouverture s'étendant dans la direction circonférentielle, dans laquelle la partie de liaison de l'actionneur est guidée.

3. Unité de commande selon l'une des revendications 1 ou 2, **caractérisée en ce que** le disque comporte un évidement central (29) destiné à recevoir l'arbre.

4. Unité de commande selon l'une des revendications 1 à 3, **caractérisée en ce que** le disque présente un trou oblong (26) s'étendant dans le sens de rotation.

5. Unité de commande selon la revendication 4, **caractérisée en ce que** le trou oblong présente des deux côtés un élargissement de trou (27, 28) pour fixer les positions finales de l'actionneur.

6. Unité de commande selon la revendication 5, **caractérisée en ce qu'**au moins un élargissement de trou est réalisé avec une circonférence elliptique.

7. Unité de commande selon l'une des revendications 1 à 6, **caractérisée en ce que** le disque présente un trou oblong (30) s'étendant dans la direction radiale.

8. Unité de commande selon l'une des revendications 3 à 7, **caractérisée en ce que** le trou oblong (26) s'étendant dans la direction de rotation est disposé à distance de l'évidement central dans la direction radiale.

9. Serrure électronique, notamment serrure de porte d'un coffre-fort, comprenant une unité de commande selon l'une des revendications 1 à 8, un dispositif de fermeture pouvant être monté dans une porte et un arbre reliant l'unité de commande et le dispositif de fermeture.
